# FASCICULE DE BREVET EUROPEEN

(11) **EP 3 416 141 B1**
(45) Date de publication et mention de la délivrance du brevet: **06.12.2023**
(21) Numéro de dépôt: 18175401.1
(22) Date de dépôt: 31.05.2018
(51) Int. Cl.: G07D 7/20, G07D 7/00, G07D 7/185, B42D 25/351

(54) **PROCÉDÉ D'AUTHENTIFICATION D'UN DOCUMENT COMPORTANT UNE FENÊTRE TRANSPARENTE, PROCÉDÉ POUR RÉALISER DES TRANSACTIONS ET DISPOSITIF POUR LA MISE EN OEUVRE**
AUTHENTIFIZIERUNGSVERFAHREN EINES DOKUMENTS ÜBER EIN TRANSPARENTES FENSTER, VERFAHREN ZUR DURCHFÜHRUNG VON TRANSAKTIONEN UND VORRICHTUNG ZU DESSEN UMSETZUNG
METHOD FOR AUTHENTICATING A DOCUMENT HAVING A TRANSPARENT WINDOW, METHOD FOR CONDUCTING TRANSACTIONS AND DEVICE FOR IMPLEMENTING SAME

(30) Priorité: 14.06.2017 FR 1755378
(43) Date de publication de la demande: 19.12.2018
(73) Titulaire: Idemia Identity & Security France, 92400 Courbevoie (FR)
(72) Inventeur: DURA, Jérémy, 92130 ISSY-LES-MOULINEAUX (FR); GRAVELLIER, Benjamin, 92130 ISSY-LES-MOULINEAUX (FR); ROSTAING, Laurent, 92130 ISSY-LES-MOULINEAUX (FR)
(74) Mandataire: Idemia

(56) Documents cités:
- DE-A1-102011 084 818
- US-A1- 2004 084 277
- US-A1- 2015 283 847
- US-A1- 2015 348 019

## Description

La présente invention concerne l'authentification de documents tels que des reçus de jeux ou de paris (loterie par exemple), des documents d'identité... et la réalisation de transactions après une telle authentification.

### ETAT DE LA TECHNIQUE

Il existe des documents dont il est nécessaire de rendre la falsification difficile. Ces documents comprennent les documents d'identité et les reçus de pari. Ces documents incorporent généralement des moyens de sécurisation qui peuvent comprendre un papier particulier, des filigranes, des motifs sécuritaires complexes, des hologrammes, des parties en matériau brillant ou dont l'aspect est modifié selon la direction de la lumière... La demande de brevet DE 10 2011 084 818 A1 décrit par exemple un procédé d'authentification d'un tel document pourvu d'une fenêtre transparente et présenté devant un arrière-plan pour vérification de l'interaction entre fenêtre et arrière-plan.

Par ailleurs, une tendance actuelle vise le développement des transactions, notamment financières, réalisées à distance et plus particulièrement via le réseau Internet et/ou les réseaux de téléphonie mobile (de type GSM par exemple). L'accomplissement de ces transactions nécessite souvent la transmission d'une image d'au moins un document officiel comme un document d'identité. L'image est capturée en utilisant le capteur optique par exemple d'un terminal de télécommunication comme un téléphone de type « smartphone » puis codée pour être transmise via le réseau à un serveur programmé pour au moins initier la prestation.

Or, les progrès réalisés dans le domaine de la reproduction des documents et la démocratisation des imprimantes et des dispositifs de numérisation (scanners) de bonne voire très bonne qualité facilitent la falsification de ces documents et rendent difficile la détection de cette falsification à partir d'une image du document.

### OBJET DE L'INVENTION

Un but de l'invention est de fournir un moyen permettant d'améliorer la sécurité de transactions utilisant une image d'un document.

### BREF EXPOSE DE L'INVENTION

A cet effet, on prévoit, selon l'invention, deux procédés d'authentification d'un document, le document étant pourvu d'une fenêtre au moins partiellement obturée par un film transparent portant une marque, chacune des deux procédés étant mis en oeuvre au moyen d'un capteur d'image relié à une unité informatique de traitement d'image, et comprenant les étapes de :
- piloter le capteur d'image pour capturer au moins une image du document en présentant un arrière-plan dynamique ; et
- piloter l'unité de traitement pour vérifier que l'arrière-plan visible dans la fenêtre sur l'image correspond à un arrière-plan attendu et vérifier que la marque est visible dans la fenêtre.

L'un des deux procédés est conforme à la revendication 1, et l'autre procédé est conforme à la revendication 6.

Ainsi, avec des moyens de sécurisation du document relativement simples (une fenêtre dans laquelle est fixé un film transparent sur lequel est réalisée une marque sous la forme d'un motif ou d'une suite de caractères alphanumériques), le procédé de l'invention permet une authentification relativement fiable du document. En effet, dans le cas d'une simple photocopie du document, l'arrière-plan n'apparaît pas dans la fenêtre ou est fixe (cas d'un arrière-plan imprimé dans la fenêtre) et, dans le cas d'une photocopie du document dans laquelle une fenêtre a été découpée, la marque n'apparaît pas.

L'invention a également pour objet un procédé de validation d'une transaction entre un serveur et un terminal connectés à un réseau, le terminal comprenant un capteur d'image,
le procédé comprenant les étapes de :
- connecter le terminal au serveur via le réseau ;
- demander au terminal d'initier une authentification d'un document pourvu d'une fenêtre au moins partiellement obturée par un film transparent portant une marque, l'authentification étant réalisée selon l'un des deux procédés d'authentification de l'invention ;
- valider la transaction si l'authentification est positive.

L'invention a enfin pour objet un dispositif agencé pour mettre en oeuvre ces procédés.

Le dispositif est par exemple un téléphone mobile muni d'une caméra et d'un processeur adapté au traitement d'image à réaliser ou un dispositif fixe de lecture de document.

D'autres caractéristiques et avantages de l'invention ressortiront à la lecture de la description qui suit de modes de mise en oeuvre particuliers non limitatifs de l'invention.

### BREVE DESCRIPTION DES FIGURES

Il sera fait référence aux dessins annexés, parmi lesquels :
- la figure 1 est une vue schématique d'un document pour la mise en oeuvre de l'invention ;
- la figure 2 est une vue schématique en perspective illustrant une opération de capture selon un premier mode de mise en oeuvre de l'invention ;
- la figure 3 est une vue schématique en perspective illustrant une opération de capture selon un deuxième mode de mise en oeuvre de l'invention.

### DESCRIPTION DETAILLEE DE L'INVENTION

En référence à la figure 1, le document à authentifier est référencé D et est pourvu d'une fenêtre O dans laquelle s'étend un film transparent F pourvu d'une marque M ici une suite de caractères alphanumériques. Le film transparent est ici une bande s'étendant en travers de la fenêtre O mais le film transparent F peut occuper tout ou partie de la fenêtre O. La marque M peut également comprendre un motif géométrique ou être constituée d'un ou plusieurs motifs géométriques associés ou non à une suite de caractères alphanumériques.

Sur le document D, sont imprimées des informations I telles que :
- un titre du document,
- un nom et une date de naissance du titulaire du document,
- une adresse du titulaire du document,
- un nom d'un organisme ayant délivré le document,
- une date de délivrance du document...

Bien que le document ici représenté soit un document d'identité, il est entendu que le document D peut être tout document et par exemple un billet de loterie.

L'invention est ici décrite en application à un procédé de validation d'une transaction entre un serveur 1 et un terminal connectés à un réseau 50 ici le réseau Internet. Le serveur 1 est un ordinateur informatique de type classique.

En référence à la figure 2, et selon le premier mode de mise en oeuvre, le terminal est un téléphone portable 100 comportant un capteur d'image 110 relié à une unité de traitement 120. Le téléphone portable 100 est un téléphone de type « smartphone » classique, dont seule la programmation est particulière, et qui peut se connecter via un réseau cellulaire de type GSM au réseau 50.

Le procédé comprend les étapes de :
- connecter le téléphone portable 100 au serveur 1 via le réseau 50 ;
- demander au téléphone portable 100 d'initier une authentification du document D ;
- valider la transaction si l'authentification est positive.

Le serveur 1 est ainsi programmé pour demander au téléphone mobile d'initier la transaction. Le serveur 1 peut également imposer le type de document D qui sera utilisé pour l'authentification.

L'unité de traitement 120 commande le capteur d'image 110 et exécute un programme informatique dont les instructions sont agencées pour mettre en oeuvre le procédé d'authentification selon l'invention. Pour effectuer l'authentification, l'unité de traitement 120 est programmée pour :
- piloter le capteur d'image 110 pour capturer au moins une image du document D en présentant un arrière-plan dynamique ; et
- pour vérifier que l'arrière-plan visible dans la fenêtre O sur l'image correspond à un arrière-plan attendu et pour vérifier que la marque M est visible dans la fenêtre O.

Dans cette application mobile, l'arrière-plan dynamique est aléatoire et obtenu par déplacement du document D devant son environnement entre une première position et une deuxième position. Une première image et une deuxième image du document D sont successivement capturées par le capteur d'image 110 commandé par l'unité de traitement 120. La première image est capturée lorsque le document D est dans sa première position et la deuxième image est capturée lorsque le document D est dans sa deuxième position. On notera que les images peuvent être capturées alors que le document D est en mouvement si la vitesse d'acquisition du capteur est suffisamment élevée, ou la capture des images peut être réalisée lorsque le document est immobile.

Les positions de capture sont définies aléatoirement par exemple en demandant à l'utilisateur de déplacer le document en maintenant le téléphone en regard de celui-ci, de déclencher une première capture à un instant t définissant ainsi une première position et de déclencher une deuxième capture après un temps prédéterminé ou aléatoire définissant ainsi la deuxième position. L'instant t est soit prédéterminé, soit déterminé de manière aléatoire après le début du mouvement.

Pour pouvoir localiser la fenêtre O dans l'image du document D, il est nécessaire de connaître le type de document.

On peut prévoir de :
- demander à l'utilisateur de présenter un document de type connu pour lequel l'unité de traitement connaît la position de la fenêtre O dans le document ;
- préalablement à l'authentification, afficher un menu dans lequel l'utilisateur peut choisir le type de document qu'il souhaite faire identifier ;
- déterminer le type de document automatiquement.

La détermination du type de document est effectuée en pilotant l'unité de traitement pour :
- capturer une image du document D ;
- détecter, dans l'image, des points caractéristiques du document D et en déduire un type de document par comparaison des points caractéristiques détectés avec des points caractéristiques mémorisés dans une base de données en relation avec des types de document et la position correspondante de la fenêtre pour le type de document en question ;
- en fonction du type de document, localiser dans l'image une position de la fenêtre du document pour y détecter l'arrière-plan.

La localisation de la fenêtre O dans l'image du document D est effectuée en repérant les bords du document D puis en en déduisant la position de la fenêtre O dans l'image par rapport aux bords du document D.

L'authentification est réalisée en vérifiant que l'arrière-plan visible dans la fenêtre O sur l'image correspond à un arrière-plan attendu et en vérifiant que la marque M est visible dans la fenêtre O. L'arrière-plan attendu dans la deuxième image est un arrière-plan différent de celui visible dans la première image : cet arrière-plan attendu n'est donc pas un arrière-plan prédéterminé, on s'attend juste à ce que l'arrière-plan dans la deuxième image soit différent de celui visible dans la première image.

Cette double vérification est soit effectué par l'unité de traitement 120, l'unité de traitement 120 transférant une des images au serveur 1 après l'authentification, soit par le serveur 1, l'unité de traitement 120 transférant au serveur 1 les deux images capturées.

En référence à la figure 3, et selon le deuxième mode de mise en oeuvre, le terminal est un dispositif dédié 200 comportant boîtier 250 dans lequel sont montés :
- un capteur d'image 210 monté d'un côté d'une cavité 255 du boîtier 250 ;
- un afficheur 230 monté d'un côté opposé de la cavité 255 du boîtier 250 pour faire face au capteur d'image 210 ;
- une unité de traitement 220 reliée au capteur d'image 210 et à l'afficheur 230.

La cavité 255 est agencée pour recevoir le document D et l'afficheur 230 est ici horizontal pour servir de support pour le document D lors de la capture d'image.

L'unité de traitement 220 du dispositif 200 est reliée soit directement au réseau 50, soit à un ordinateur relié au réseau 50. Lorsque le dispositif 200 est relié à un ordinateur, il constitue un périphérique de cet ordinateur.

L'afficheur 230 est agencé pour présenter ou diffuser une séquence animée derrière la fenêtre O du document D. La séquence animée constitue un arrière-plan dynamique. La séquence animée peut être une séquence vidéo ou plus simplement une combinaison d'effets lumineux basiques selon la complexité de l'afficheur 230.

La séquence animée est ici prédéterminée, c'est-à-dire qu'à tout instant de la projection on connaît ce qui est affiché, et la projection de la séquence animée et la capture d'image sont synchronisées de telle manière que l'arrière-plan attendu soit déterminable en fonction de l'instant de capture. Ainsi, on démarre la projection de la séquence animée et après qu'une durée prédéterminée ou aléatoire se soit écoulée depuis le début de la projection, on effectue la capture. A partir de la durée ainsi écoulée, il est possible de déterminer l'arrière-plan attendu.

En variante, le dispositif 200 comprend un dispositif d'éclairage 240 pour éclairer le document D lors de la capture des images.

L'unité de traitement 220 commande le dispositif d'éclairage 240 pour modifier une longueur d'onde d'éclairage entre deux captures d'image. La sélection de la longueur d'onde est aléatoire.

L'arrière-plan, qui peut être statique ou dynamique, est agencé pour avoir une réponse différente aux longueurs d'onde d'éclairage utilisées pour la capture d'image.

Ainsi, l'arrière-plan attendu dépend à la fois de l'instant de la capture mais également du choix de la longueur d'onde rendant la fraude encore plus difficile.

Si le document D a lui aussi un aspect différent selon la longueur d'onde utilisée pour l'éclairage, il est intéressant d'en capturer plusieurs images à des longueurs d'onde différentes et de comparer les images obtenues à des aspects attendus du document D à ces longueurs d'onde. Ceci complique encore la fraude.

Bien entendu, l'invention n'est pas limitée aux modes de réalisation décrits mais englobe toute variante entrant dans le champ de l'invention telle que définie par les revendications.

L'unité de traitement peut commander un dispositif de présentation d'arrière-plan derrière le document. L'arrière-plan dynamique est le résultat d'un pilotage du dispositif de présentation au moyen de paramètres de commande sélectionnés dans une bibliothèque d'arrière-plans. La sélection est aléatoire.

L'afficheur peut être remplacé par un fond non opaque comportant une source lumineuse de longueur d'onde changeante dans différentes bandes spectrales.

Le dispositif peut comprendre plusieurs capteurs d'image dans des bandes spectrales différentes.

## Revendications

1. Procédé d'authentification d'un document (D), le document (D) étant pourvu d'une fenêtre (O) au moins partiellement obturée par un film transparent (F) portant une marque (M), le procédé étant mis en oeuvre au moyen d'un capteur d'image (110) relié à une unité informatique de traitement d'image (120), et comprenant les étapes de :
- piloter le capteur d'image (110) pour capturer successivement une première image du document (D) et une deuxième image du document (D) en présentant un arrière-plan dynamique aléatoire derrière la fenêtre (O), l'arrière-plan présenté derrière la fenêtre (O) lors de la capture de la deuxième image étant différent de l'arrière-plan présenté derrière la fenêtre (O) lors de la capture de la première image; et
- piloter l'unité de traitement (120) pour vérifier que l'arrière-plan visible dans la fenêtre (O) sur la deuxième image correspond à un arrière-plan attendu différent de l'arrière-plan visible dans la première image et vérifier que la marque (M) est visible dans la fenêtre (O).

2. Procédé selon la revendication 1, l'arrière-plan dynamique aléatoire est obtenu par déplacement du document (D) devant son environnement entre une première position et une deuxième position, la première image étant capturée lorsque le document (D) est dans sa première position et la deuxième image étant capturée lorsque le document (D) est dans sa deuxième position.

3. Procédé selon la revendication 2, au moins l'une des images est capturée à la volée.

4. Procédé selon la revendication 1, comprenant l'étape de piloter l'unité de traitement (120, 220) pour :
- détecter, dans l'une des images, des points caractéristiques du document (D) et en déduire un type de document (D) ;
- en fonction du type de document (D), localiser dans l'image une position de la fenêtre (O) du document (D) pour y détecter l'arrière-plan.

5. Procédé selon la revendication 1, dans lequel l'unité de traitement (120, 220) commande un dispositif de présentation d'arrière-plan derrière le document (D) et l'arrière-plan dynamique est le résultat d'un pilotage du dispositif de présentation au moyen de paramètres de commande sélectionnés dans une bibliothèque d'arrière-plans, et dans lequel la sélection est aléatoire.

6. Procédé d'authentification d'un document (D), le document (D) étant pourvu d'une fenêtre (O) au moins partiellement obturée par un film transparent (F) portant une marque (M), le procédé étant mis en oeuvre au moyen d'un capteur d'image (210) relié à une unité informatique de traitement d'image (220), et comprenant les étapes de :
- piloter le capteur d'image (210) pour capturer au moins une image du document (D) en présentant un arrière-plan dynamique ; et
- piloter l'unité de traitement (220) pour vérifier que l'arrière-plan visible dans la fenêtre (O) sur l'image correspond à un arrière-plan attendu et vérifier que la marque (M) est visible dans la fenêtre (O), dans lequel l'arrière-plan dynamique est obtenu par projection d'une séquence animée prédéterminée derrière la fenêtre (O) du document (D), la projection et la capture d'image étant synchronisées de telle manière que l'arrière-plan attendu soit déterminable en fonction de l'instant de capture.

7. Procédé selon l'une quelconque des revendications précédentes, comprenant une étape de commande d'un dispositif d'éclairage pour éclairer le document (D) lors de la capture des images.

8. Procédé selon la revendication 7, comprenant l'étape de commander le dispositif d'éclairage pour modifier une longueur d'onde d'éclairage entre deux captures d'image.

9. Procédé selon la revendication 8, dans lequel l'arrière-plan a une réponse différente aux longueurs d'onde d'éclairage utilisées pour les deux captures d'image.

10. Procédé de validation d'une transaction entre un serveur et un terminal connectés à un réseau, le terminal comprenant un capteur d'image (110, 210), le procédé comprenant les étapes de :
- connecter le terminal au serveur via le réseau ;
- demander au terminal d'initier une authentification d'un document (D) pourvu d'une fenêtre (O) au moins partiellement obturée par un film transparent (F) portant une marque (M), l'authentification étant réalisée selon le procédé conforme à l'une quelconque des revendications précédentes ;
- valider la transaction si l'authentification est positive.

11. Dispositif comportant un capteur d'image (110, 210) relié à une unité de traitement (120, 220) programmée pour la mise en oeuvre d'un procédé selon l'une quelconque des revendications précédentes.

## Patentansprüche

1. Verfahren zur Authentifizierung eines Dokuments (D), wobei das Dokument (D) mit einem Fenster (O) versehen ist, das mindestens teilweise durch eine transparente Folie (F) verschlossen wird, die eine Markierung (M) trägt, wobei das Verfahren mittels eines Bildsensors (110) durchgeführt wird, der mit einer elektronischen Bildverarbeitungseinheit (120) verbunden ist, und die folgenden Schritte umfasst:
- Ansteuern des Bildsensors (110), um nacheinander ein erstes Bild des Dokuments (D) und ein zweites Bild des Dokuments (D) aufzunehmen, wobei ein zufälliger dynamischer Hintergrund hinter dem Fenster (O) präsentiert wird, wobei der Hintergrund, der beim Aufnehmen des zweiten Bildes hinter dem Fenster (O) präsentiert wird, verschieden von dem Hintergrund ist, der beim Aufnehmen des ersten Bildes hinter dem Fenster (O) präsentiert wird; und
- Ansteuern der Verarbeitungseinheit (120), um zu überprüfen, dass der Hintergrund, der in dem Fenster (O) auf dem zweiten Bild sichtbar ist, einem erwarteten Hintergrund entspricht, der verschieden von dem Hintergrund ist, der in dem ersten Bild sichtbar ist, und überprüfen, dass die Markierung (M) in dem Fenster (O) sichtbar ist.

2. Verfahren nach Anspruch 1, wobei der zufällige dynamische Hintergrund durch Bewegen des Dokuments (D) vor seiner Umgebung zwischen einer ersten Position und einer zweiten Position erhalten wird, wobei das erste Bild aufgenommen wird, wenn das Dokument (D) in seiner ersten Position ist, und wobei das zweite Bild aufgenommen wird, wenn das Dokument (D) in seiner zweiten Position ist.

3. Verfahren nach Anspruch 2, wobei mindestens eines der Bilder in Echtzeit aufgenommen wird.

4. Verfahren nach Anspruch 1, umfassend den Schritt des Ansteuerns der Verarbeitungseinheit (120, 220), um:
- in dem einen der Bilder charakteristische Punkte des Dokuments (D) zu detektieren und daraus ein Art des Dokuments (D) abzuleiten;
- in Abhängigkeit von der Art des Dokuments (D) in dem Bild eine Position des Fensters (O) des Dokuments (D) zu lokalisieren, um darin den Hintergrund zu detektieren.

5. Verfahren nach Anspruch 1, bei dem die Verarbeitungseinheit (120, 220) eine Vorrichtung zur Präsentation eines Hintergrunds hinter dem Dokument (D) steuert und der dynamische Hintergrund das Ergebnis einer Ansteuerung der Präsentationsvorrichtung mittels von Steuerungsparametern ist, die aus einer Hintergrundbibliothek ausgewählt werden, und bei dem die Auswahl zufällig ist.

6. Verfahren zur Authentifizierung eines Dokuments (D), wobei das Dokument (D) mit einem Fenster (O) versehen ist, das mindestens teilweise durch eine transparente Folie (F) verschlossen wird, die eine Markierung (M) trägt, wobei das Verfahren mittels eines Bildsensors (210) durchgeführt wird, der mit einer elektronischen Bildverarbeitungseinheit (220) verbunden ist, und die folgenden Schritte umfasst:
- Ansteuern des Bildsensors (210), um mindestens ein Bild des Dokuments (D) aufzunehmen, wobei ein dynamischer Hintergrund präsentiert wird; und
- Ansteuern der Verarbeitungseinheit (220), um zu überprüfen, dass der Hintergrund, der in dem Fenster (O) auf dem Bild sichtbar ist, einem erwarteten Hintergrund entspricht, und Überprüfen, dass die Markierung (M) in dem Fenster (O) sichtbar ist, wobei der dynamische Hintergrund durch Projektion einer vorbestimmten animierten Sequenz hinter dem Fenster (O) des Dokuments (D) erhalten wird, wobei die Projektion und die Bildaufnahme synchronisiert sind, so dass der erwartete Hintergrund in Abhängigkeit vom Aufnahmezeitpunkt bestimmbar ist.

7. Verfahren nach einem der vorhergehenden Ansprüche, umfassend einen Schritt des Steuerns einer Beleuchtungsvorrichtung, um das Dokument (D) bei der Aufnahme der Bilder zu beleuchten.

8. Verfahren nach Anspruch 7, umfassend den Schritt, die Beleuchtungsvorrichtung zu steuern, um eine Beleuchtungswellenlänge zwischen zwei Bildaufnahmen zu ändern.

9. Verfahren nach Anspruch 8, bei dem der Hintergrund eine unterschiedliche Antwort auf die bei den beiden Bildaufnahmen verwendeten Beleuchtungswellenlängen hat.

10. Verfahren zur Validierung einer Transaktion zwischen einem Server und einem Endgerät, die mit einem Netzwerk verbunden sind, wobei das Endgerät einen Bildsensor (110, 210) umfasst, wobei das Verfahren die folgenden Schritte umfasst:
- Verbinden des Endgeräts mit dem Server über das Netzwerk;
- Auffordern des Endgeräts, eine Authentifizierung eines Dokuments (D) einzuleiten, das mit einem Fenster (O) versehen ist, das mindestens teilweise durch eine transparente Folie (F) verschlossen wird, die eine Markierung (M) trägt, wobei die Authentifizierung nach dem Verfahren gemäß einem der vorhergehenden Ansprüche ausgeführt wird;
- Validieren der Transaktion, wenn die Authentifizierung positiv ist.

11. Vorrichtung, die einen Bildsensor (110, 210) aufweist, der mit einer Verarbeitungseinheit (120, 220) verbunden ist, die zur Durchführung eines Verfahrens nach einem der vorhergehenden Ansprüche programmiert ist.

## Claims

1. Method for authenticating a document (D), the document (D) being provided with a window (0) that is at least partially closed off by a transparent film (F) bearing a mark (M), the method being implemented by way of an image sensor (110) connected to an image-processing computing unit (120), and comprising the following steps:
- driving the image sensor (110) so as to successively capture a first image of the document (D) and a second image of the document (D) while presenting a random dynamic background behind the window (O), the background presented behind the window (O) during the capture of the second image being different from the background presented behind the window (O) during the capture of the first image; and
- driving the processing unit (120) so as to verify that the background visible within the window (O) in the second image corresponds to an expected background different from the background visible in the first image and verify that the mark (M) is visible within the window (O).

2. Method according to Claim 1, the random dynamic background being obtained by moving the document (D) in front of its environment between a first position and a second position, the first image being captured when the document (D) is in its first position and the second image being captured when the document (D) is in its second position.

3. Method according to Claim 2, at least one of the images being captured on-the-fly.

4. Method according to Claim 1, comprising the step of driving the processing unit (120, 220) so as to:
- detect, in one of the images, characteristic points of the document (D) and deduce therefrom a type of document (D),
- depending on the type of document (D), locate a position of the window (O) of the document (D) in the image in order to detect the background therein.

5. Method according to Claim 1, wherein the processing unit (120, 220) commands a background presentation device for presenting a background behind the document (D) and the dynamic background is the result of the presentation device being driven by way of control parameters selected from a library of backgrounds, and wherein the selection is random.

6. Method for authenticating a document (D), the document (D) being provided with a window (O) that is at least partially closed off by a transparent film (F) bearing a mark (M), the method being implemented by way of an image sensor (210) connected to an image-processing computing unit (220), and comprising the following steps:
- driving the image sensor (210) so as to capture at least one image of the document (D) while presenting a dynamic background; and
- driving the processing unit (220) so as to verify that the background visible within the window (O) in the image corresponds to an expected background and verify that the mark (M) is visible within the window (O), wherein the dynamic background is obtained by projecting a predetermined animated sequence behind the window (O) of the document (D), the projection and the image capture being synchronized such that the expected background is able to be determined on the basis of the capture time.

7. Method according to any one of the preceding claims, comprising a step of commanding an illumination device so as to illuminate the document (D) during the capture of the images.

8. Method according to Claim 7, comprising the step of commanding the illumination device so as to modify an illumination wavelength between two image captures.

9. Method according to Claim 8, wherein the background has a different response to the illumination wavelengths used for the two image captures.

10. Method for validating a transaction between a server and a terminal that are connected to a network, the terminal comprising an image sensor (110, 210), the method comprising the following steps:
- connecting the terminal to the server via the network;
- asking the terminal to initiate authentication of a document (D) provided with a window (O) that is at least partially closed off by a transparent film (F) bearing a mark (M), the authentication being carried out in accordance with the method according to any one of the preceding claims;
- validating the transaction if the authentication is positive.

11. Device comprising an image sensor (110, 210) connected to a processing unit (120, 220) programmed to implement a method according to any one of the preceding claims.
